# FASCICULE DE BREVET EUROPEEN

(11) **EP 1 003 943 B1**
(45) Date de publication et mention de la délivrance du brevet: **15.10.2003**
(21) Numéro de dépôt: 98942752.1
(22) Date de dépôt: 19.08.1998
(51) Int. Cl.: E04D 13/03, E06B 7/02

(54) **DISPOSITIF DE SECURITE ANTI OUVERTURE DE L'EXTERIEUR D'UNE FENETRE DE TOIT**
SICHERHEITSVORRICHTUNG ZUR VERHINDERUNG DES ÖFFNENS EINES DACHFENSTERS VON AUSSEN
SAFETY DEVICE FOR PREVENTING A SKYLIGHT FROM BEING OPENED FROM OUTSIDE

(30) Priorité: 22.08.1997 FR 9710766; 09.10.1997 FR 9712853
(43) Date de publication de la demande: 31.05.2000
(73) Titulaire: Kandin, Patrice, 13650 Meyrargues (FR)
(72) Inventeur: Kandin, Patrice, 13650 Meyrargues (FR)
(74) Mandataire: Domange, Maxime
(86) Numéro de dépôt international: FR9801819
(87) Numéro de publication internationale: WO99010610

(56) Documents cités:
- BE-A- 668 226
- DE-A- 2 812 058
- GB-A- 1 180 128
- GB-A- 2 063 460
- US-A- 4 164 106
- US-A- 5 062 247

## Description

La présente invention concerne un dispositif de sécurité pour empêcher l'ouverture de l'extérieur de fenêtre de toit comportant une barre de manoeuvre disposée en regard d'une ouverture de ventilation faisant communiquer les côtés extérieur et intérieur de ladite fenêtre et sans supprimer le dispositif permettant une telle ventilation.

L'ouverture de cette fenêtre est en effet traditionnellement effectuée de l'intérieur, à l'aide d'une barre de manoeuvre, servant au blocage en position fermée et de clapet de ventilation en position semi ouverte ou semi fermée. GB-A-1 180 128 décrit une telle ouverture. Le but d'une fenêtre étant aussi de protéger une maison en ne s'ouvrant que de l'intérieur on peut dire qu'à ce jour cet objectif n'est pas rempli par certaines fenêtres de toit qui peuvent s'ouvrir par l'extérieur car on peut actionner cette barre de manoeuvre par l'introduction de l'extérieur à travers l'ouverture de ventilation, d'un instrument faisant pivoter cette barre de manoeuvre, et ainsi ouvrir la fenêtre.

L'objectif de la présente invention est donc de remédier à ce problème : pour cela le dispositif selon l'invention comporte selon une première caractéristique au moins deux lames dont les surfaces sont plus réduites que celles des aires de base de ladite ouverture qu'elles ferment en partie, de telle façon qu'aucun instrument rigide ne puisse être glissé de l'extérieur vers la barre de manoeuvre et laissant libre le passage de l'air de ventilation. Lesdites lames sont situées de préférence dans les plans desdites aires de base délimitant les faces extérieure et intérieure du volume de l'ouverture de ventilation.

Dans un mode préférentiel de réalisation les deux dites lames ont des dimensions plus réduites en largeur que celles des aires de base disposées en longueur le long du coté ouvrant de la fenêtre, lesquelles lames étant positionnées d'une façon décalées pour former un labyrinthe ; la position décalée n'empêche pas l'air de circuler, donc la fonction ventilation de la fenêtre peut continuer à être utilisée.

Selon des modes particuliers de réalisation de l'invention :
- les deux lames recouvrent entièrement les aires de base de l'ouverture et sont percées par des orifices de toutes formes mais de façon décalée non alignés verticalement entre les deux dites lames ;
- lesdites lames peuvent également être constituées de tôles perforées ou de grillage de petit module recouvrant entièrement les aires de base ;
- le dispositif peut être utilisé avec une ou plusieurs découpes, selon la dimension de la fenêtre de toit, réalisées dans la lame située du côté du ou des mécanisme(s) de fermeture existant dans la fenêtre de toit pour laisser passer celui-ci ou ceux-ci, soit en fait côté extérieur ;
- deux ou plusieurs entretoises peuvent relier lesdites lames afin de renforcer le dispositif en fonction de la longueur desdites lames ;
- au moins un capot en forme adaptée pour protéger le mécanisme de fermeture de la fenêtre tel que le levier de commande de la serrure de celle ci peut être disposé au niveau de chaque découpe réalisée dans la lame laissant passer ledit mécanisme ; ce ou ces capots sont solidaires, soit de la lame située sur le coté extérieur de la fenêtre, soit du mécanisme de fermeture disposé sur le bâti mobile de la fenêtre elle même.

Une découpe peut également être réalisée dans la lame située du côté extérieur de la fenêtre de manière à recevoir une fourchette servant à actionner tout verrou existant permettant de maintenir la fenêtre entrebâillée ; les côtés formant le coulisseau de la fourchette sont plus longs que les dimensions de la découpe de façon à ce que dans toutes les positions de cette fourchette l'ouverture de la découpe recevant ladite fourchette soit recouverte pour ne laisser aucun jour.

Selon un mode préférentiel de réalisation de l'invention, les au moins dites lames constituent avec au moins deux entretoises de liaison, un boîtier dont les deux aires de base sont fermées partiellement par lesdites lames et qui est ainsi amovible; dans un autre mode de réalisation lesdites lames peuvent être directement réalisées et/ou usinées lors de la réalisation de l'ouverture de ventilation et faire ainsi partie intégrante du bâti mobile de la fenêtre ou être fixées sur celui ci.

Pour renforcer l'effet de labyrinthe entre les ouvertures décalées des lames fermant en partie les aires de base de l'ouverture de ventilation; au moins une troisième lame peut être intercalée entre celles ci au centre du boîtier afin d'augmenter la difficulté d'intrusion d'un instrument.

Le résultat est un nouveau dispositif de sécurité empêchant l'ouverture de l'extérieur des fenêtres de toit comportant une barre de manoeuvre disposée en regard d'une ouverture de ventilation. Le dispositif selon l'invention peut être rajouté sous forme de boîtier préfabriqué dans toute fenêtre déjà existante sans que les utilisateurs n'aient à le modifier, ou peut être prévu sur toute nouvelle fenêtre et être ainsi intégré directement au bâti mobile de la fenêtre.

Les dessins annexés illustrent un mode de réalisation de l'invention mais d'autres réalisations sont possibles dans le cadre de la portée de l'étendue de cette invention :
La figure 1 représente en coupe suivant AA de la figure 2 un mode de réalisation du dispositif de l'invention sous forme d'un boîtier amovible, inséré dans l'ouverture de ventilation du bâti mobile d'une fenêtre de toit représenté en partie en traits fins et tel que représenté dans son ensemble sur la figure 6.
La figure 2 représente une vue de dessus du dispositif de la figure 1.
La figure 3 représente une vue de dessus d'une variante de ce dispositif.
La figure 4 représente en perspective un dispositif de l'invention tel que représenté sur les figures 1 et 2.
La figure 5 représente en perspective une fourchette faisant partie du dispositif de la figure 4 est compatible avec la découpe 10 représentée sur cette figure.
La figure 6 est une vue latérale en coupe d'une fenêtre de toit situant en référence le détail agrandi de la figure 1 et représentée en position ouverte en trait plein et en position fermée en trait pointillé.

En référence à ces dessins, la fenêtre de toit comporte d'une manière connue une partie fixe 6 solidaire dudit toit, un châssis ou bâti 7 mobile entre toute position ouverte 7₁ et la position fermée 7₂, et une barre de manoeuvre intérieure 8 située en général à la partie supérieure dudit bâti mobile 7 quand la fenêtre est placée dans la pente d'un toit comme représenté sur la figure 6.

Ladite barre de manoeuvre 8 est disposée en regard d'un ouverture de ventilation 13 faisant communiquer les côtés extérieur 15 et intérieur 14 de ladite fenêtre : cette barre de manoeuvre 8 est articulée autour d'un axe 8₁ et, ayant au moins les mêmes longueur et largeur que l'aire de l'ouverture de ventilation 13, permet en position rabattue contre la face intérieure 13₂ de ladite ouverture de ventilation débouchant sur le côté 14 intérieur de la fenêtre, d'obturer ladite ouverture de ventilation ; en position semi-ouverte ladite poignée de manoeuvre 8 dégage cette ouverture, assurant alors une ventilation tout en maintenant la fenêtre fermée ; et en position entièrement basculée d'ouverture, cette barre de manoeuvre permet l'ouverture complète de la fenêtre telle que représentée en trait plein sur la figure 6.

Suivant l'invention, le dispositif comporte un boîtier 1 en acier ou plastique, dans le cas de fabrication par moulage, de forme parallèlépipédique dont les deux faces 2, 3 formant les fonds ferment en partie les aires de base 13₁ 13₂ de l'ouverture 13 de la fenêtre 7 et reçoivent pour cela, suivant les modes de réalisation représentés sur les figures 1, 2 et 4 une lame chacune de dimensions plus petites en largeur, en considérant l'ouverture 13 d'aération de la fenêtre 7 disposée en longueur le long du coté ouvrant 16 de celle-ci : les deux dites lames 2, 3 sont disposées alors d'une façon décalée pour former un labyrinthe aux instruments d'ouverture par l'extérieur. Lesdites lames 2, 3 sont situées de préférence dans les plans des dites aires de base 13₁ 13₂ délimitant les faces extérieures et intérieures du volume de l'ouverture 13 de ventilation mais dans d'autres modes de réalisation, lesdites lames peuvent être en retrait par rapport auxdits plans des aires de base.

Une troisième lame 12 peut être intercalée au centre du boîtier 1 entre les deux dites lames 2, 3 et diverses entretoises 4 selon la longueur du boîtier servent à rigidifier l'ensemble.

Une découpe ou deux 5 selon la dimension de la fenêtre de toit 6, 7, 8 sont usinées dans au moins la lame 3 des figures 2 et 3 pour laisser passer le ou les mécanismes de fermeture de la fenêtre. Un ou deux capots 9 disposés dans l'exemple de réalisation ci-joint sur la lame 3 située vers le coté externe 15 de la fenêtre mais pouvant être également solidaire du mécanisme de fermeture du bâti 7 mobile de la fenêtre, servent à protéger les mécanismes de fermeture de celle ci.

Selon une variante représentée sur la figure 3 les deux dites lames 2, 3 peuvent fermer complètement le boîtier 1 et être percées de trous circulaires ou ovales ou autres mais toujours dans une position décalée et non alignée verticalement.

Une découpe 10 usinée dans la lame 3 de manière à recevoir une fourchette 11 permet de faire actionner le verrou existant de la fenêtre. Les cotés formant le coulisseau de la fourchette sont plus longs et également plus larges que l'usinage de la découpe 10 de façon à ce que dans toute les positions de la fourchette, la découpe 10 soit recouverte de façon à ne laisser aucun jour.

A titre d'exemple non limitatif, le boîtier 1 aura des dimensions de l'ordre de 30 mm pour la largeur "1", la hauteur "h" sera de l'ordre de 20 à 30 mm et la longueur "L" est fonction de la fenêtre à équiper telle que 500 à 1400 mm. Dans le cas de l'installation d'une motorisation de la fenêtre, le dispositif pourra être découpé par l'utilisateur ou l'installateur en trois morceaux selon des repères indiqués sur le boîtier **:** la partie centrale correspondant à l'emplacement de la motorisation étant alors jetée, les deux parties restantes latérales étant réutilisées pour la même fonction.

Dans le cas d'une réalisation par boîtier amovible telle que représentée sur les figures jointes, de tels boîtiers sont fixés dans la partie mobile 7 de la fenêtre par tout moyen tel que des vis pouvant résister à tout appui d'instrument extérieur pour empêcher une déplacement du boîtier et donc protéger la barre de manoeuvre intérieure 8. De telles vis peuvent être, par exemple, vissées à travers la partie du bâti mobile 16 et le boîtier amovible.

## Revendications

1. Dispositif de sécurité pour empêcher l'ouverture de l'extérieur des fenêtres de toit (6,7) comportant une barre de manoeuvre intérieure (8) disposée en regard d'une ouverture de ventilation (13) faisant communiquer les côtés extérieur et intérieur de ladite fenêtre (6, 7) et **caractérisé en ce qu'**il comporte au moins deux lames (2, 3) dont les surfaces sont plus réduites que celles des aires de base (13₁, 13₂) de ladite ouverture (13) qu'elles ferment en partie, de telle façon qu'aucun instrument rigide ne puisse être glissé de l'extérieur (15) vers la barre de manoeuvre (8), et laissant libre le passage de l'air de ventilation.

2. Dispositif selon la revendication 1 **caractérisé en ce que** les deux dites lames (2, 3) ont des dimensions plus réduites en largeur que celles des aires de base (13₁, 13₂) disposées en longueur le long du coté ouvrant de la fenêtre, lesquelles lames (2, 3) étant positionnées d'une façon décalées pour former un labyrinthe.

3. Dispositif selon la revendication 1 **caractérisé en ce que** les lames (2, 3) recouvrent entièrement les aires de base (13₁, 13₂) de l'ouverture (13) et sont percées par des orifices de toutes formes disposés de façon décalée et non alignés verticalement entre les deux dites lames (2, 3).

4. Dispositif selon l'une quelconque des revendications 1 à 3 **caractérisé en ce qu'**il comporte au moins une troisième lame intercalée entre les deux lames (2, 3) qui ferment en partie les aires de base (13₁, 13₂).

5. Dispositif selon l'une quelconque des revendications 1 à 4 **caractérisé en ce qu'**une ou plusieurs découpes (5) selon la dimension de la fenêtre de toît (6, 7, 8) sont réalisées au moins dans la lame (3) située du côté du ou des mécanismes de fermeture de la fenêtre de toit (6,7) pour laisser passer celui-ci ou ceux-ci.

6. Dispositif selon la revendication 5 **caractérisé en ce qu'**il comporte au niveau de chaque dite découpe (5) un capot (9) en forme usinée pour protéger le mécanisme de fermeture de la fenêtre (6,7).

7. Dispositif selon la revendication 6 **caractérisé en ce que** ledit capot (9) est solidaire de la lame (3) située vers le côté extérieur de la fenêtre.

8. Dispositif selon la revendication 6 **caractérisé en ce que** ledit capôt (9) est solidaire du mécanisme de fermeture du bâti mobile de la fenêtre (7).

9. Dispositif selon l'une quelconque des revendications 1 à 8 **caractérisé en ce qu'**au moins une découpe (10) est réalisée dans la lame (3) située sur le côté extérieur de la fenêtre de manière à recevoir une fourchette (11) servant à actionner tout verrou existant permettant de maintenir la fenêtre entrebailléee, les côtés fermant le coulisseau de la fourchette (11) étant plus longs et plus larges que les dimensions de la découpe (10) de façon à ce que dans toutes les positions de la fourchette, l'ouverture de la découpe (10) recevant ladite fourchette (11) soit recouverte de façon à ne laisser aucun jour.

10. Dispositif selon l'une quelconque des revendications 1 à 9 **caractérisé en ce que** les au moins dites lames (2, 3) constituent avec au moins deux entretoises de liaison un bottier (1) dont les deux aires de base sont fermées partiellement par lesdites lames (2, 3), et qui est amovible.

11. Dispositif suivant lune quelconque des revendication 1 à 9 **caractérisé en ce qu'**au moins lesdites lames (2, 3) sont directement réalisées dans le bâti mobile (7) de la fenêtre.

## Patentansprüche

1. Sicherheitsvorrichtung zur Verhinderung des Öffnens eines Dachfensters (6, 7) von außen, mit einer inneren Bedienstange (8), die gegenüber einer Lüftungsöffnung (13) angeordnet ist, die die Außenseite und die Innenseite des Fensters (6, 7) miteinander verbindet, **dadurch gekennzeichnet, dass** sie wenigstens zwei Platten (2, 3) umfasst, deren Oberflächen kleiner sind als die Grundflächen (13₁, 13₂) der Öffnung (13), die sie teilweise verschließen, so dass von außen kein starres Gerät zu der Bedienstange (8) geschoben werden kann, wobei der Lüftungsdurchlass hierbei jedoch frei bleibt.

2. Vorrichtung nach Anspruch 1,
**dadurch gekennzeichnet, dass** die zwei Platten (2, 3) eine geringere Breite haben als die entlang der Öffnungsseite des Fensters in Längsrichtung angeordneten Grundflächen (13₁, 13₂), wobei die Platten (2, 3) jedoch versetzt angeordnet sind, um ein Labyrinth zu bilden.

3. Vorrichtung nach Anspruch 1,
**dadurch gekennzeichnet, dass** die Platten (2, 3) die Grundflächen (13₁, 13₂) der Öffnung (13) vollständig bedecken und von Öffnungen jeder möglichen Form durchbrochen sind, die versetzt und vertikal nicht in einer Reihe zwischen den zwei Platten (2, 3) angeordnet sind.

4. Vorrichtung nach einem der Ansprüche 1 bis 3,
**dadurch gekennzeichnet, dass** sie wenigstens eine dritte Platte umfasst, die zwischen die zwei die Grundflächen (13₁, 13₂) zum Teil verschließenden Platten (2, 3) eingefügt ist.

5. Vorrichtung nach einem der Ansprüche 1 bis 4,
**dadurch gekennzeichnet, dass** ein oder mehrere Ausschnitte (5) entsprechend der Größe des Dachfensters (6, 7, 8) wenigstens in der Platte (3) ausgeführt sind, die an der Seite des oder der Mechanismen zum Schließen des Dachfensters (6, 7) angeordnet sind, damit dieser bzw. diese hindurchgeführt werden kann.

6. Vorrichtung nach Anspruch 5,
**dadurch gekennzeichnet, dass** sie in Höhe jedes derartigen Ausschnitts (5) eine Kappe (9) in maschinell bearbeiteter Form umfasst, um den Schließmechanismus des Fensters (6, 7) zu schützen.

7. Vorrichtung nach Anspruch 6,
**dadurch gekennzeichnet, dass** die Kappe (9) fest mit der in Richtung der Außenseite des Fensters angeordneten Platte (3) verbunden ist.

8. Vorrichtung nach Anspruch 6,
**dadurch gekennzeichnet, dass** die Kappe (9) fest mit dem Schließmechanismus des beweglichen Rahmens des Fensters (7) verbunden ist.

9. Vorrichtung nach einem der Ansprüche 1 bis 8,
**dadurch gekennzeichnet, dass** wenigstens ein Ausschnitt (10) in der zur Außenseite des Fensters hin angeordneten Platte (3) ausgeführt ist, um eine Gabel (11) aufzunehmen, die dazu dient, jeden vorhandenen Riegel zu betätigen, der es ermöglicht, das Fenster halb geöffnet zu lassen, wobei die den Führungsschlitten der Gabel (11) abschließenden Seiten länger und breiter sind als die Maße des Ausschnitts (10), so dass die Öffnung des die Gabel (11) aufnehmenden Ausschnitts (10) in allen Stellungen der Gabel derart bedeckt ist, dass keine Öffnung entsteht.

10. Vorrichtung nach einem der Ansprüche 1 bis 9,
**dadurch gekennzeichnet, dass** wenigstens die Platten (2, 3) mit wenigstens zwei Verbindungsstegen ein Gehäuse (1) bilden, dessen zwei Grundflächen teilweise durch die Platten (2, 3) verschlossen sind und das abnehmbar ist.

11. Vorrichtung nach einem der Ansprüche 1 bis 9,
**dadurch gekennzeichnet, dass** wenigstens die Platten (2, 3) direkt in dem beweglichen Rahmen (7) ausgeführt sind.

## Claims

1. A safety device for preventing the opening from the outside of a skylight (6, 7) that has an inside control bar (8) disposed in register with a ventilation opening (13) for putting the inside and the outside of the skylight (6, 7) into communication, the device being **characterised in that** it includes at least two strips (2, 3) whose areas are smaller than those of the base areas (13₁, 13₂) of said opening (13) which they close partially in such a manner that no rigid instruments can be slid from the outside (15) towards the control bar (8), while leaving unimpeded a passage for ventilation air.

2. A device according to claim 1, **characterised in that** said two strips (2, 3) are of width smaller than the base areas (13₁, 13₂) disposed along the opening edge of the skylight, said strips (2, 3) being positioned in offset manner to form a baffle.

3. A device according to claim 1, **characterised in that** the strips (2, 3) cover the base areas (13₁, 13₂) of the opening (13) completely, and are pierced by orifices of any shape that are disposed in offset and non-vertically aligned manner between said two strips (2, 3).

4. A device according to any one of claims 1 to 3, **characterised in that** it includes at least a third strip interposed between the two strips (2, 3) which close the base areas (13₁, 13₂) in part.

5. A device according to any one of claims 1 to 4, **characterised in that** depending on the size of the skylight (6, 7, 8), one or more cut-outs (5) are formed at least in the strip (3) situated adjacent to the closure mechanism(s) of the skylight (6, 7) so as to allow the mechanism(s) to pass therethrough.

6. A device according to claim 5, **characterised in that** it includes a cap (9) at each of said cut-outs (5), the shape of the cap being machined to protect the closure mechanism of the skylight (6, 7).

7. A device according to claim 6, **characterised in that** said cap (9) is secured to the strip (3) situated towards the outside of the skylight.

8. A device according to claim 6, **characterised in that** said cap (9) is secured to the mechanism for closing the moving frame of the skylight (7).

9. A device according to any of claims 1 to 8, **characterised in that** at least one cut-out (10) is formed in the strip (3) situated on the outside of the skylight in such a manner as to receive a fork (11) serving to actuate an existing latch enabling the skylight to be held ajar, the sides closing the slider of the fork (11) being longer and wider than the dimensions of the cut-out (10) so that in all positions of the fork the opening of the cut-out (10) receiving said fork (11 ) is covered so as to allow no through passage.

10. A device according to any one of claims 1 to 9, **characterised in that** at least said strips (2, 3) co-operate with at least two link spacers to constitute a box (1 ) whose two base areas are closed in part by said strips (2, 3), and which is removable.

11. A device according to any one of claims 1 to 9, **characterised in that** at least said strips (2, 3) are formed directly in the moving frame (7) of the skylight.
